# EUROPÄISCHE PATENTSCHRIFT

(11) **EP 2 378 924 B1**
(45) Veröffentlichungstag und Bekanntmachung des Hinweises auf die Patenterteilung: **22.02.2017**
(21) Anmeldenummer: 09771658.3
(22) Anmeldetag: 25.11.2009
(51) Int. Cl.: A47B 88/40, E05F 15/60, E05F 15/632, E05F 15/70

(54) **AUSLÖSESENSOR FÜR EINEN MÖBELANTRIEB**
TRIGGER SENSOR FOR A FURNITURE DRIVE
CAPTEUR DÉCLENCHEUR POUR UN ENTRAÎNEMENT DE MEUBLE

(30) Priorität: 16.01.2009 AT 702009
(43) Veröffentlichungstag der Anmeldung: 26.10.2011
(73) Patentinhaber: Julius Blum GmbH, 6973 Höchst (AT)
(72) Erfinder: HAUER, Christian, A-6912 Hörbranz (AT); Violand, Wilfried, 6974 Gaißau (AT)
(74) Vertreter: Torggler & Hofinger Patentanwälte
(86) Internationale Anmeldenummer: PCT/AT2009/000458
(87) Internationale Veröffentlichungsnummer: WO 2010/081178

(56) Entgegenhaltungen:
- WO-A1-2004/100718
- WO-A2-2008/098266

## Beschreibung

Die vorliegende Erfindung betrifft ein Möbel mit einem Möbelkorpus und einem relativ zum Möbelkorpus bewegbar gelagerten Möbelteil, einem Auslösesensor zum Auslösen eines elektrischen Möbelantriebs in Abhängigkeit von einer durch einen Benutzer hervorgerufenen Bewegung des durch den Möbelantrieb anzutreibenden Möbelteils, wobei der Auslösesensor wenigstens ein in Montagelage durch das Möbelteil bewegbares Stellglied aufweist, wobei das Stellglied über einen Antrieb mit einem Potentiometer zusammenwirkt und jede von wenigstens zwei zueinander orthogonalen Richtungen erfasst sodass durch den Auslösesensor Bewegungen des Möbelteils entlang der wenigstens zwei zueinander orthogonalen Richtungen erfassbar sind und dass das Stellglied in Form eines zwei zueinander bewegbare, über ein Drehgelenk miteinander verbundene Knickarme aufweisenden Knickhebels ausgebildet ist, wobei der Möbelantrieb durch eine Bewegung des Möbelteils, welche von Null verschiedene Komponenten in wenigstens zwei zueinander orthogonalen Richtungen aufweist, auslösbar ist.

Auslösesensoren für ein Möbel mit einem Möbelkorpus und einem relativ zum Möbelkorpus bewegbar gelagerten Möbelteil sind in verschiedenen Ausführungen in der AT 413 472 B gezeigt. So zeigt beispielsweise die Fig. 17 einen Auslösesensor mit einem durch ein Stellglied betätigbaren Potentiometer, wobei das Stellglied in den Ausstoßhebel des Möbelantriebs integriert ist. Der Ausstoßhebel ist hiefür zweiteilig ausgeführt, wobei die beiden Hebelteile untereinander durch eine Feder vorgespannt sind.

Die Fig. 18 zeigt eine andere Ausführungsform, bei welcher der Auslösesensor getrennt vom Möbelantrieb am Möbelkorpus befestigt ist. Hier ist das Stellglied des Auslösesensors als federbelasteter Stößel ausgebildet, welcher über eine Zahnstange mit einem Ritzel eines Potentiometers zusammenwirkt. Der genaue Aufbau dieses Auslösesensors ist in Fig. 19 gezeigt.

Die oben diskutierten Auslösesensoren haben den Nachteil, dass sie jeweils nur für Bewegungen des Möbelteils in einer einzigen vorgegebenen Richtung sensibel sind. Bei dieser Richtung handelt es sich um jene Richtung, in welcher das Möbelteil bewegbar gelagert ist. Ist das Möbelteil speziell als Schublade ausgebildet, kommt es gerade bei sehr breiten Schubladen, welche eine geringe lichte Tiefe aufweisen, zu dem Problem, dass ein Auslösesensor, welcher nur für die vorgegebene Bewegungsrichtung des Möbelteils sensibel ist, keine sichere Auslösung des Möbelantriebs gestattet, vor allem dann, wenn es zur einer manuellen Druckausübung auf eine Frontblende der Schublade in einem der Randbereiche kommt. In diesem Fall wird durch die von außen angebrachte Kraft des Benutzers nämlich nur eine vernachlässigbare Tiefenbewegung des Möbelteils parallel zu den Seitenwänden des Möbelkorpus ermöglicht. Stattdessen kommt es primär zu einer Drehbewegung des Möbelteils, welche vom Auslösesensor nicht erfassbar ist. Dieses Problem kann auch bei anderen Möbelteilen, wie zum Beispiel Möbeltüren oder Möbelklappen auftreten.

Die DE 10 2006 008 505 A1 zeigt einen Auslösesensor mit den Merkmalen des Oberbegriffs des Anspruchs 1.

Aufgabe der Erfindung ist es, die sichere Auslösung eines Möbelantriebs auch in den oben diskutierten Fällen sicherzustellen, wobei der Auslösesensor gegenüber der DE 10 2006 008 505 A1 einfacher und kostengünstiger aufgebaut sein soll.

Diese Aufgabe wird durch einen Auslösesensor mit den Merkmalen des Anspruchs 1 gelöst.

Die Verwendung eines Auslösesensors für ein Möbel mit einem Möbelkorpus und einem relativ zum Möbelkorpus bewegbar gelagerten Möbelteil , welcher mit einem am Möbelteil angeordneten Anschlag zusammenwirkt um Bewegungen des Möbelteils entlang wenigstens zweier Richtungen zu erfassen, die zueinander orthogonal sind, gestattet die Sicherstellung der Auslösung des Möbelantriebs auch bei Verwendung eines einzigen Auslösesensors, ohne den Einsatz von aufwendigen Mehr-Achsen-Beschleunigungssensoren.

Für den Spezialfall, dass das bewegbare Möbelteil eine ausziehbar in einem Möbelkorpus gelagerte Schublade ist, kann es unter Umständen sogar genügen, wenn nur vorgesehen ist, dass eine Bewegung des Möbelteils in einer Richtung orthogonal zur Ausziehrichtung überwacht wird. Dies kann beispielsweise derart erfolgen, dass ein Auslösesensor gemäß dem oben beschriebenen Stand der Technik entweder an einer Seitenwand des Möbelkorpus angeordnet wird oder an der Rückseite des Möbelkorpus angeordnet wird und in diesem Fall mit einem sich in Ausziehrichtung erstreckenden, am Möbelteil angeordneten Anschlag, zusammenwirkt.

Die erfindungsgemäßen Maßnahmen eignen sich besonders zum Einsatz bei allen elektrisch angetriebenen Möbelteilen, in denen entweder ein Stauraum für einlegbare und entnehmbare Füllgüter ausgebildet ist (zum Beispiel Schubladen) oder die einen solchen Stauraum öffenbar verschließen (zum Beispiel Klappen, Türen).

Weitere vorteilhafte Ausführungsformen sind in den jeweiligen abhängigen Ansprüchen definiert.

Eine besonders einfache Ausgestaltung des Stellglieds ergibt sich, wenn vorgesehen ist, dass das Stellglied in Form eines zwei zueinander bewegbare Knickarme aufweisenden Knickhebels ausgebildet ist. An sich kann es genügen, wenn die beiden Knickarme beispielsweise durch ein Biegegelenk begrenzt bewegbar aneinander gelagert sind. Besonders bevorzugt ist jedoch vorgesehen, dass die Knickarme durch ein Drehgelenk miteinander verbunden sind.

In jedem der beschriebenen Ausführungsbeispiele kann vorgesehen sein, dass das Stellglied über einen Abtrieb mit einem Potentiometer zusammenwirkt. Selbstverständlich kann die Auslösung auch auf andere Art als durch ein Potentiometer erfolgen. Andere Beispiele sind die Verwendung von optischen oder magnetischen Encodern, welche ebenfalls mit dem Abtrieb gekoppelt sein können.

Es kann bei jeder Ausführungsform vorgesehen sein, dass der Möbelantrieb über eine Steuer- bzw. Regeleinrichtung verfügt, die in Signalverbindung mit dem wenigstens einen Auslösesensor steht. Die Steuer- bzw. Regeleinrichtung kann ein Antriebsmodul aufweisen, welches zur Steuerung bzw. Regelung der elektrischen Antriebseinheit dient. Die elektrische Antriebseinheit kann beispielsweise als Elektromotor ausgebildet sein.

Andere Beispiele für bewegbare Möbelteile sind neben Schubladen auch Möbelklappen und Möbeltüren.

Weitere Vorteile und Einzelheiten der Erfindung ergeben sich anhand der Figuren sowie der dazugehörigen Figurenbeschreibung. Dabei zeigen:
- Fig. 1: abschnittsweise eine perspektivische Ansicht der Rückseite eines Möbelkorpus mit einem darin bewegbar gelagerten Möbelteil,
- Fig. 2a, 2b, 2c: ein erstes Ausführungsbeispiel eines erfindungsgemäßen Auslösesensors,
- Fig. 3a, 3b, 3c: ein zweites Ausführungsbeispiel eines erfindungsgemäßen Auslösesensors,
- Fig. 4: einen Auslösesensor, welcher mit einer schiefen Ebene zusammenwirkt,
- Fig. 5: eine Gesamtansicht eines Möbels mit einem erfindungsgemäßen Auslösesensor und
- Fig. 6a bis 6e: verschiedene Auslösesituationen.

In Fig. 1 erkennt man ausschnittsweise die Frontseite und eine Seitenwand eines hier als Schublade ausgebildeten bewegbaren Möbelteils 3 mit Frontblende 3', welches in einem ebenfalls nur ausschnittsweise dargestellten Möbelkorpus 7 ein- und ausziehbar gelagert ist. Das im Folgenden verwendete Koordinatensystem ist als Dreibein dargestellt. Jene Richtung, entlang welcher das bewegbare Möbelteil 3 ein- und ausziehbar gelagert ist, wird als x-Richtung bezeichnet. Parallel zur Rückseite des Möbelkorpus 7 verläuft die y-Richtung. Rechtwinklig zu diesen beiden Richtungen, das heißt entlang der Höhenerstreckung des Möbelkorpus 7, verläuft die z-Richtung.

Wie bereits ausgeführt, war es mit den bisherigen Auslösesensoren nur möglich, Bewegungen entlang der x-Richtung zu erfassen. Durch die Erfindung wird es möglich, auch solche Bewegungen des Möbelteils 3 zu erfassen, die entlang zweier orthogonaler Richtungen x, y, z von Null verschiedene Komponenten aufweisen.

Die Fig. 2 zeigt in drei Darstellungen ein erstes Ausführungsbeispiel der Erfindung mit einem als Knickhebel ausgebildeten Stellglied 4. Die Rückseite des Möbelkorpus 7 wurde entfernt, um die Darstellung des Auslösesensors 1 zu gestatten. Das Stellglied 4 weist zwei über ein Drehgelenk 5c miteinander gelenkig verbundene Knickarme 5a, 5b auf, wobei der eine Knickarm 5a mit einem am Möbelteil 3 angeordneten Anschlag 8 zusammenwirkt und der andere Knickarm 5b einstückig mit einem Abtrieb 6 ausgebildet ist. Über ein Antriebsrad 9 wirkt der Abtrieb 6 mit einem nicht näher dargestellten Potentiometer zusammen. Der Auslösesensor 1 ist hier direkt am Möbelantrieb 2 angeordnet.

Grundsätzlich können zwei Auslösefunktionalitäten vorgesehen sein. Bei der einen Auslösefunktionalität löst das Potentiometer den Möbelantrieb 2 bereits dann aus, wenn sich das Antriebsrad 9 zu bewegen anfängt. Bei der anderen Auslösefunktionalität muss das Potentiometer erst eine vorgegebene Anzahl von Umdrehungen des Antriebsrades 9 empfangen, bevor die Auslösung des Möbelantriebs 2 bewirkt wird. In diesem Fall erfolgt die Auslösung also erst nach Zurücklegung einer vorbestimmten Strecke.

Wie insbesondere aus den Fig. 2b und 2c hervorgeht, sind die beiden Knickhebel 5a, 5b untereinander durch eine Feder 10 beaufschlagt. Dies bewirkt, dass der Knickhebel 5a in Bezug auf den Knickhebel 5b in einer Knickstellung vorgespannt ist und zwar so, dass er ohne äußere Krafteinwirkung die in Fig. 2c dargestellte Stellung einnimmt.

Durch diese Vorspannung wird erreicht, dass das Stellglied 4 einerseits bei einer reinen Bewegung des Möbelteils 3 in x-Richtung, bewegt wird. Andererseits wird erreicht, dass auch eine Bewegung des Möbelteils 3 in y-Richtung eine Bewegung des Stellglieds 4 bewirkt, was die Auslösesensibilität des erfindungsgemäßen Auslösesensors 1 im Vergleich zum Stand der Technik verbessert. Durch beide Bewegungen kann daher die Auslösung des Möbelantriebs 2 bewirkt werden.

In Fig. 2b befindet sich das Möbelteil 3 in seiner voll geschlossenen Endlage. Auch in der voll geschlossenen Endlage verbleibt noch ein Eindrückweg für das Möbelteil 3, welcher in an sich bekannter Weise durch Federpuffer (nicht dargestellt) sichergestellt werden kann. In Fig. 2c wurde im Vergleich zur Fig. 2b das Möbelteil 3 händisch durch einen Benutzer seitlich eingedrückt (zum Beispiel wie in Fig. 6b gezeigt). Die dadurch entstehende Bewegung des Stellglieds 4, welche über den Abtrieb 6 auf das Antriebsrad 9 des Potentiometers übertragen wird, wird vom Auslösesensor 1 registriert und dem Möbelantrieb 2 zur Auslösung zugeführt.

Die dargestellte Ausbildung des Stellglieds 4 bewirkt, dass eine Auslösung des Möbelantriebs 1 nicht nur bei einer Bewegung in x-Richtung, sondern auch bei einer Bewegung in y-Richtung registriert werden kann (siehe Fig. 6).

Das in Fig. 3 dargestellte Ausführungsbeispiel der Erfindung unterscheidet sich von jenem der Fig. 2 dadurch, dass das Stellglied 4 schräg in den Möbelkorpus 7 eingebaut ist, das heißt nicht nur in x- und y-Richtung, sondern auch in z-Richtung verläuft. Durch diese Ausgestaltung können auch Bewegungen des Möbelteils 3, welche eine Komponente in z-Richtung aufweisen, detektiert werden. Wie insbesondere aus Fig. 3b hervorgeht, ist hierfür der Abtrieb 6 für das Antriebsrad 9 des Potentiometers abgeknickt ausgebildet.

Anders als in den Figuren dargestellt, kann ein erfindungsgemäßer Auslösesensor 1 auch gesondert vom Möbelantrieb 2 am Möbelkorpus 7 oder am Möbelteil 3 angeordnet sein und mit diesem in signalübertragender Verbindung stehen. Es können auch zwei oder mehrere Möbelantriebe 2 zum Antreiben desselben Möbelteils 3 vorgesehen sein. Der Auslösesensor 1 und der Anschlag 8 können auch seitlich am Möbelkorpus 7 bzw. am bewegbaren Möbelteil 3 angeordnet sein. Der Möbelantrieb 2 kann beispielsweise einen herkömmlichen Elektromotor aufweisen und zum Beispiel genau wie in einer der Fig. 3a, 4a oder 5a der WO 2006/113947 A1 ausgebildet sein. Auch andere Ausbildungen des Möbelantriebs 2, zum Beispiel in ständiger Verbindung mit dem Möbelkorpus 7 und Möbelteil 3 stehend (siehe zum Beispiel EP 1 374 732 A1), sind denkbar.

Das Antreiben eines Möbelteils 3 durch einen erfindungsgemäßen Möbelantrieb 2 kann sich darauf beschränken, das Möbelteil 3 nur soweit aus der geschlossenen Endlage im oder am Möbelkorpus 7 zu bewegen, dass ein Benutzer das Möbelteil 3 von Hand erfassen und manuell weiter bewegen kann (Anschubhilfe).

In Fig. 4 ist eine Auslösesensor 1 dargestellt, welcher mit einem als schiefe Ebene ausgebildeten Anschlag 8, welcher hier am Möbelteil 3 angeordnet ist, zusammenwirkt. Das Stellglied 4 des Auslösesensors 1 ist hier einstückig ausgebildet. Die erfindungsgemäße geforderte Sensibilität des Auslösesensors 1 entlang wenigstens zweier Richtungen x, y, z, die zueinander orthogonal sind, wird hier allein durch den schräg (Komponenten in x- und y-Richtung aufweisend)verlaufenden Teil der schiefen Ebene erreicht.

Auf die Darstellung von Leitungen für die elektrische Stromversorgung und die Signalübertragung wurde verzichtet.

Ganz allgemein kann gesagt werden, dass der erfindungsgemäße Auslösesensor 1 in Bezug auf wenigstens zwei zueinander orthogonale Bewegungseinrichtungen x, y, z des Möbelteils 3 sensibel reagiert.

## Patentansprüche

1. Möbel mit einem Möbelkorpus (7) und einem relativ zum Möbelkorpus (7) bewegbar gelagerten Möbelteil (3), einem Auslösesensor (1) zum Auslösen eines elektrischen Möbelantriebs (2) in Abhängigkeit von einer durch einen Benutzer hervorgerufenen Bewegung des durch den Möbelantrieb (2) anzutreibenden Möbelteils (3), wobei der Auslösesensor (1) wenigstens ein in Montagelage durch das Möbelteil (3) bewegbares Stellglied (4) aufweist, wobei das Stellglied (4) über einen Antrieb (6) mit einem Potentiometer zusammenwirkt und jede von wenigstens zwei zueinander orthogonalen Richtungen (x, y, z) erfasst sodass durch den Auslösesensor (1) Bewegungen des Möbelteils (3) entlang der wenigstens zwei zueinander orthogonalen Richtungen (x, y, z) erfassbar sind und dass das Stellglied (4) in Form eines zwei zueinander bewegbare, über ein Drehgelenk (5c) miteinander verbundene Knickarme (5a, 5b) aufweisenden Knickhebels ausgebildet ist, wobei der Möbelantrieb (2) durch eine Bewegung des Möbelteils (3), welche von Null verschiedene Komponenten in wenigstens zwei zueinander orthogonalen Richtungen (x, y, z) aufweist, auslösbar ist, **dadurch gekennzeichnet, dass** das Stellglied (4) des Auslösesensors (1) des Möbelantriebs (2) mit einem am Möbelteil (3) angeordneten Anschlag (8) zusammenwirkt.

2. Möbel nach Anspruch 1, **dadurch gekennzeichnet, dass** die Drehachse des Drehgelenks (5c) des Knickhebels des Auslösesensors (1) des Möbelantriebs (2) orthogonal zur Bewegungsrichtung (x) des Möbelteils (3) verläuft.

3. Möbel nach Anspruch 1 oder 2, **dadurch gekennzeichnet, dass** die Drehachse des Drehgelenks (5c) des Knickhebels des Auslösesensors (1) des Möbelantriebs (2) in einem von 90° verschiedenen Winkel zur Bewegungsrichtung (x) des Möbelteils (3) verläuft.

4. Möbel nach Anspruch 1, **dadurch gekennzeichnet, dass** der Anschlag (8) eben ausgebildet ist.

5. Möbel nach Anspruch 4, **dadurch gekennzeichnet, dass** der Anschlag (8) als schiefe Ebene ausgebildet ist.

6. Möbel mit einem Möbelkorpus (7) nach einem der Ansprüche 1 bis 5, und einem relativ zum Möbelkorpus (7) ausziehbar gelagerten Schublade, **dadurch gekennzeichnet, dass** der Möbelantrieb (2) durch eine Bewegung der Schublade auslösbar ist, welche eine von Null verschiedene Komponente in einer Richtung (y, z) aufweist, die orthogonal zur Ausziehrichtung (x) verläuft.

## Claims

1. An article of furniture comprising a furniture carcass (7) and a furniture part (3) mounted movably relative to the furniture carcass (7), a trigger sensor (1) for triggering an electric furniture drive (2) in dependence on a movement caused by a user of the furniture part (3) to be driven by the furniture drive (2), wherein the trigger sensor (1) has at least one actuating member (4) movable in the mounted position by the furniture part (3), wherein the actuating member (4) cooperates with a potentiometer by way of an output drive (6), wherein movements of the furniture part (3) along at least two directions (x, y, z) which are orthogonal to each other can be detected by the trigger sensor (1), wherein the trigger sensor (1) has at least one actuating member (4) which detects each of the at least two directions (x, y, z), wherein the actuating member (4) is in the form of an articulated lever having two articulation arms (5a, 5b) movable relative to each other, wherein the articulation arms (5a, 5b) are connected together by a rotary joint (5c), **characterized in that** the furniture drive (2) is triggerable by a movement of the furniture part (3) which has components different from zero in at least two mutually orthogonal directions (x, y, z), **characterized in that** an actuating member (4) of a trigger sensor (1) of the furniture drive (2) cooperates with an abutment (8) arranged on the furniture part (3).

2. An article of furniture as set forth in claim 1 **characterized in that** the axis of rotation of the rotary joint (5c) of an articulated lever of a trigger sensor (1) of the furniture drive (2) extends in orthogonal relationship with the direction of movement (x) of the furniture part (3).

3. An article of furniture as set forth in claim 1 or 2 **characterized in that** the axis of rotation of the rotary joint (5c) of an articulated lever of a trigger sensor (1) of the furniture drive (2) extends at an angle different from 90° relative to the direction of movement (x) of the furniture part (3).

4. An article of furniture as set forth in claim 1 **characterized in that** the abutment (8) is flat.

5. An article of furniture as set forth in claim 4 **characterized in that** the abutment (8) is in the form of an inclined plane.

6. An article of furniture comprising a furniture carcass (7) as set forth in one of claims 1 to 5, and a drawer mounted extendably relative to the furniture carcass (7), **characterized in that** the furniture drive (2) is triggerable by a movement of the drawer, which has a component different from zero in a direction (y, z) which extends in orthogonal relationship with the extension direction (x).

## Revendications

1. Meuble avec un corps de meuble (7) et une partie de meuble (3) logée de façon mobile par rapport au corps de meuble (7), un capteur de déclenchement (1) pour déclencher un entraînement de meuble électrique (2) en fonction d'un mouvement, provoqué par un utilisateur, de la partie de meuble (3) à entraîner par l'entraînement de meuble (2), dans lequel le capteur de déclenchement (1) présente au moins un membre de réglage (4) pouvant être déplacé par la partie de meuble (3) en position de montage, dans lequel le membre de réglage (4) interagit avec un potentiomètre par l'intermédiaire d'un entraînement (6) et détecte chacun des au moins deux sens orthogonaux l'un à l'autre (x, y, z) de sorte que par le capteur de déclenchement (1) des mouvements de la partie de meuble (3) peuvent être détectés le long de au moins deux sens orthogonaux l'un à l'autre (x, y, z) et en ce que le membre de réglage (4) est conçu en forme d'un levier articulé présentant deux bras articulés (5a, 5b) mobiles l'un par rapport à l'autre, reliés ensemble par une articulation à charnière (5c), dans lequel l'entraînement de meuble (2) peut être déclenché par un mouvement de la partie de meuble (3), lequel présentent des composantes différentes de zéro dans au moins deux sens orthogonaux l'un à l'autre (x, y, z), **caractérisé en ce que** le membre de réglage (4) du capteur de déclenchement (1) de l'entraînement de meuble (2) interagit avec une butée (8) disposée sur la partie de meuble (3).

2. Meuble selon la revendication 1, **caractérisé en ce que** l'axe de rotation de l'articulation à charnière (5c) du levier articulé du capteur de déclenchement (1) de l'entraînement de meuble (2) passe orthogonalement au sens de mouvement (x) de la partie de meuble (3).

3. Meuble selon la revendication 1 ou 2, **caractérisé en ce que** l'axe de rotation de l'articulation à charnière (5c) du levier articulé du capteur de déclenchement (1) de l'entraînement de meuble (2) passe selon un angle différent de 90° par rapport au sens du mouvement (x) de la partie de meuble (3).

4. Meuble selon la revendication 1, **caractérisé en ce que** la butée (8) est conçue plane.

5. Meuble selon la revendication 4, **caractérisé en ce que** la butée (8) est conçue sous forme d'un plan oblique.

6. Meuble avec un corps de meuble (7) selon l'une des revendications 1 à 5, et un tiroir logé de façon à pouvoir être tiré par rapport au corps de meuble (7), **caractérisé en ce que** l'entraînement de meuble (2) peut être déclenché par un mouvement du tiroir, lequel présente une composante différente de zéro dans un sens (y, z), qui passe orthogonalement au sens de retrait (x).
